# EUROPÄISCHE PATENTSCHRIFT

(11) **EP 0 008 676 B1**
(45) Veröffentlichungstag und Bekanntmachung des Hinweises auf die Patenterteilung: **30.09.1981**
(21) Anmeldenummer: 79102741.0
(22) Anmeldetag: 01.08.1979
(51) Int. Cl.: A63H 18/02, F16B 2/00

(54) **Bahnanlage für an sich nicht schienengebundene Spielfahrzeuge**
Track system for free-running toy vehicles
Système de voies de roulement pour véhicules-jouets

(30) Priorität: 11.08.1978 DE 2835209
(43) Veröffentlichungstag der Anmeldung: 19.03.1980
(73) Patentinhaber: Helmut Darda Spielwaren- und Maschinenbau GmbH, D-7712 Blumberg (DE)
(72) Erfinder: Rittinger, Herbert, D-7712 Blumberg (DE)
(74) Vertreter: Westphal, Klaus (DE)

## Beschreibung

Die Erfindung betrifft eine Bahnanlage für an sich nicht schienengebundene Spielfahrzeuge, insbesondere Spielzeugautos mit Federtriebwerken, wie sie unter anderem in der deutschen Patentschrift 2461 625 dargestellt und beschrieben sind.

Derartige federgetriebene Spielfahrzeuge können an sich ohne die Zwangsführung einer Bahn auf dem Boden ablaufen. Der Spielwert wird jedoch erheblich erhöht, wenn das Spielzeugauto in einer Bahn zwangsgeführt wird, welche Steilkurven, Kreuzungen, Weichen, Loopings und dergl. aufweisen kann.

Solche Bahnen sind an sich in einer Vielzahl bekannt.

Relativ starre Bahnen gehen z.B. aus der US-Patentschrift 3 665 636 hervor. In den Zeichnungen dieser Patentschrift ist eine sich in die Höhe windende Serpentinenbahn dargestellt, deren einstückige Bahn über aus einzelnen Trägerelementen bestehenden Stützen mit einer Grundplatte verbunden ist. Diese Serpentinenbahn ist praktisch nicht variabel, da Form und Ausbildung der Bahn festgelegt sind.

Wesentlich variabler sind Bahnanlagen, deren Bahn in Längs- und Querrichtung verformbar ist. Eine solche Bahn geht aus der DE-OS 1 940 273 hervor. Diese Bahn, die in nahezu beliebiger Weise durch den Raum gelegt werden kann, gestattet eine räumliche, jedoch zwangsgeführte Bewegung eines Spielzeuges. Nachteilig bei dieser Anordnung ist, daß einerseits die Bahn einstückig ist und andererseits an Fixpunkte im Raum, wie Wände, Möbelstücke und dergl. gebunden ist.

Zwar ist es aus den deutschen Offenlegungsschriften 1 944 366 und 2 034 050 bekannt, derart elastische Bahnstücke ausschließlich an Grundplatten mit Hilfe von Trägerelementen zu befestigen. Die Trägerelemente nach der DE-OS 2034050 gestatten die Herstellung einer Steilkurve, ermöglichen aber nicht die Herstellung beliebiger anderer Bahnfiguren. Bei der Lösung nach der DE-OS 19 44 366 können zwar Loopings hergestellt werden, jedoch nicht beliebige andere Bahnfiguren. Insbesondere bietet diese Konstruktion nicht die Möglichkeit, eine raumfüllende Bahnanlage derart aufzubauen, wie sie z.B. in der DE-OS 1 940 273 mit anderen Mitteln dargestellt ist.

So lag vorliegender Erfindung die Aufgabe zugrunde, ein möglichst universell für eine Bahnanlage der gattungsgemäßen Art verwendbares Bauelement zu schaffen, welches die Herstellung von Trägern unterschiedlicher Höhe bzw. Länge ermöglicht, an welchen die flexiblen Bahnen in unterschiedlichsten Figuren räumlich theoretisch unbegrenzt geführt werden können. Darüber hinaus soll gemäß der gestellten Aufgabe dieses Trägerelement die Funktion eines Verbindungselementes für einzelne Bahnstücke, aus welchen die geschlossene Bahn zusammengesetzt wird, übernehmen.

Gelöst wird diese Aufgabe gemäß vorliegender Erfindung bei einer Bahnanlage der gattungsgemäßen Art mit etwa würfelförmigen, lösbar miteinander verbindbaren Bauelementen, die auf einer Seite Rasten und auf einer oder mehreren der anderen Seiten den Rasten entsprechende Rasttaschen besitzen, wobei an wenigstens einer Seite eine Kupplung zur Verbindung zweier Bahnstücke miteinander und mit dem Bauelement selbst vorgesehen ist.

Mit einem derartigen Trägerbauelement lassen sich vertikal stehende Stützen bzw. horizontal liegende Brückenträger unbegrenzter Höhe bzw.

Länge aufbauen, an welchen die aus flexiblem Material bestehende Bahn in die Höhe, zu Loopings, zu Steilkurven und anderen Figuren ge--führt werden kann.

Eine besonders günstige Form für das Trägerbauelement ergibt sich, wenn dieses bezüglich einer Symmetrieebene U-förmig, also in Form einer Brücke, ausgebildet ist, wobei die Rasten an den freien Enden der elastisch federnden Schenkel vorgesehen sind. Als Material eignet sich elastisch federnder Kunststoff. Sind die Rasten mit in Federrichtung weisenden Rastnasen und die Rasttaschen mit diesen entsprechenden Querstegen versehen, so ist nach einem weiteren Vorschlag der Erfindung eine sichere, aber durch einfaches Zusammendrücken der Schenkel lösbare Verbindung der Bauelemente miteinander ermöglicht.

Es wird ferner vorgeschlagen, das Trägerelement auch bezüglich der zweiten, senkrecht zur ersten Symmetrieebene stehenden Symmetrie- ebene U-förmig - also brückenförmig - auszubilden. Diese Ausbildungsart hat den Vorteil, daß die Bahn durch ein erfindungsgemäß brückenartig ausgebildetes Trägerelement hindurchgeführt werden kann. Um dies zu ermöglichen, muß der Abstand zwischen zwei gegenüberliegenden Schenkeln eines Trägerelementes mindestens der Bahnbreite entsprechen.

Eine besonders vielfältige Kombinationsmöglichkeit ergibt sich, wenn das die Bahnstücke festlegende Kupplungsstück parallel zur Erstreckungsrichtung der Rasttaschen verläuft und die Rasttaschen gegenüber den Rasten desselben Trägerelementes um 90° versetzt sind.

Setzt man mehrere Trägerelemente zur Bildung eines Turmes übereinander, so ergibt sich zwangsläufig von Element zu Element ein Bahnrichtungswechsel um jeweils 90°. Werden Bahnstücke verwendet, die an ihrer Unterseite winkelförmig nach innen abgekröpfte Stege besitzen, so ist die Bahnkupplung in entsprechender Weise mit parallel zueinander verlaufenden nach außen abgewinkelten Stegen auszustatten, auf welche die Bahnstücke aufschiebbar sind, so daß an einem Trägerelement zwei stumpf aneinander stoßende Bahnstücke verbindbar sind.

Zweckmäßigerweise sind diese Bahnkupplungen an der Seite des Trägerbauelementes vorgesehen, welche der die Rasten aufweisenden Seite gegenüber-liegt.

Mit der Erfindung wird darüber-hinaus ein Bauelement vorgeschlagen, bei welchem die Bahnkupplungen an den Bauelementenseiten vorgesehen sind, welche den die Rasten aufweisenden Seiten unmittelbar benachbart sind. Zweckmäßigerweise sind bei einem derartigen Element zwei Bahnkupplungen auf gegenüberliegenden Bauelementenseiten vorgesehen. Ein derartiges Bauelement gestattet vorzugsweise die Herstellung von Steilkurven bzw. horizontal liegender Loopings und dergl. Figuren. Auch können mit derartigen Elementen an einem turmartigen Träger ein horizontal abstehender Träger angebaut werden, wenn, wie weiter vorgeschlagen ist, nicht nur die nach oben bzw. unten gerichteten Bauelementflächen sondern auch die seitlichen Flächen mit Rasttaschen versehen sind. Eine optimale Variationsmöglichkeit ergibt sich, wenn auf wenigstens einer Seite des Trägerelementes längs aller vier Kanten den Rasten entsprechende Rasttaschen vorgesehen sind. An eine derartige Seite kann ein erfindungsgemäßes Trägerelement in vier verschiedenen Positionen angekoppelt werden.

Mit den erfindungsgemäßen Bauelementen ist schließlich eine perfekte Skelettbauweise realisierbar durch eine weiterhin vorgeschlagene Verbindungsklammer, mit welcher erfindungsgemäß ausgebildete Trägerbauelemente an den die Rasttaschen aufweisenden Seiten miteinander verbindbar sind. Eine derartige, in ineinander- übergehende Rasttaschen aneinandergesetzter Ständerbauelemente einsetzbare Klammer ist gemäß einem weiteren Vorschlag der Erfindung im wesentlichen U-förmig ausgebildet, wobei federnde Schenkel gebildet sind, an deren Außenkanten die Raststege der Rasttaschen hintergreifende Rastvorsprünge vorgesehen sind. Um die Klammer einfach einsetzen bzw. lösen zu können, sind zweckmäßigerweise die freien Schenkelenden mit sich verjüngenden Handhaben zum Zusammendrücken der Klammer ausgerüstet. Mit derselben Klammer können die Trägerelemente auch mit den Grundplatten verbunden werden, da diese neben Bahnkupplungen nach oben und unten offene Rasttaschen besitzen. Bei dieser Gestaltung können die Grundplatten auch als Zwischenpodeste in unterschiedlichen Höhen verwendet werden. Um großflächige Grundplatten aus einzelnen Plattenelementen zusammensetzen und miteinander verbinden zu können, wird vorgeschlagen, an diesen auch seitlich offene Rasttaschen vorzusehen, durch welche die Klammern hindurchgeführt werden können. In diesem Fall sollten die Längen- und Breitenabmessungen der Grundplatten ganze Vielfache der Schienenlänge sein, so daß die Schienen unabhängig von der Grundplattenanzahl stets von Platte zu Platte geführt und festgelegt und gekuppelt werden können. Der Gegenstand der Erfindung ist nachstehend anhand bevorzugter Ausführungsbeispiele, die in den Zeichnungen dargestellt sind, im einzelnen erläutert. In den Zeichnungen zeigen :
- Figur 1 Seitenansicht eines Trägerbauelementes nach einem ersten Ausführungsbeispiel mit aufgestecktem, im Schnitt dargestellten Bahnstück,
- Figur 2 Seitenansicht des um 90° um die Vertikalachse gedrehten Bauelementes nach Figur 1 ohne Bahnstück,
- Figur 3 Schnitt längs der Linie III-III in Figur 2,
- Figur 4 Aufsicht des Bauelementes nach den Figuren 1 bis 3,
- Figur 5 Seitenansicht eines Bauelementes nach einem zweiten Ausführungsbeispiel gemäß vorliegender Erfindung,
- Figur 6 um 90° gedrehte Seitenansicht des Bauelementes nach Figur 5,
- Figur 7 Schnitt längs der Linie VII-VII in Figur 6,
- Figur 8 Aufsicht des Bauelementes nach den Figuren 5 bis 7,
- Figur 9 miteinander verbundene Bauelemente der Ausführungsform nach den Figuren 1-4, wobei das untere Bauelement im Schnitt und das obere in Seitenansicht dargestellt ist,
- Figur 10 miteinander verbundene Bauelemente der ersten und zweiten Ausführungsform, wobei das untere und seitliche Bauelement nach der ersten Ausführungsform ausgebildet und in Seitenansicht dargestellt sind, während das obere Bauelement nach der zweiten Ausführungsform ausgebildet und im Schnitt dargestellt ist,
- Figur 11 Teilaufsicht auf zwei mit erfindungsgemäßer Klammer miteinander verbundener Grundplatten,
- Figur 12 Schnitt längs der Linie XII-XII in Figur 11,
- Figur 13 Seitenansicht zweier auf ihren die Rasttaschen aufweisenden Seiten mit Klammern zu verbindender Bauelemente der ersten Ausführungsform in Explosionsdarstellung,
- Figur 14 Seitenansicht der Anordnung gemäß Figur 13 im Endstadium,
- Figur 15 Teilaufsicht auf zwei senkrecht miteinander verbundener Grundplatten,
- Figur 16 Schnitt längs der Linie XVI-XVI in Figur 15 und
- Figur 17 perspektivische Darstellung eines Trägerbauelementes nach einem dritten Ausführungsbeispiel.

Das erste Ausführungsbeispiel eines erfindungsgemäßen Trägerbauelementes 1 ist mit den Figuren 1-4 sowie mit der Figur 9, welche die Zusammensteckbarkeit deutlich macht, veranschaulicht.

Dieses Bauelement ist in seinem äußeren Umriß würfelförmig gestaltet, wobei drei zusammenhängende Würfeiseiten ganz fehlen und zwei gegenüberliegende Würfelseiten brückenförmig ausgebildet sint, so daß das Element von allen vier Seiten her gesehen im Querschnitt U-förmig gestaltet ist.

Die Seitenansicht gemäß Figur läßt die beiden Schenkel 1a, 1b erkennen, welche aufgrund der Dimensionierung und der Materialwahl in Querrichtung elastisch federnd sind. An ihren unteren freien Enden tragen die Schenkel 1a, 1b Rasten 2, die an ihren äußeren Kanten im unteren Bereich der Verriegelung dienende Rastnasen 2a bilden. Diesen Rasten 2 entsprechen auf der gegenüberliegenden Würfelseite befindliche Rasttaschen 3, welche jedoch hinsichtlich ihrer Erstreckungsrichtung gegenüber den Rasten 2 um 90° versetzt sind, wie vor allem die Aufsicht in Figur 4 deutlich macht. Die Rasttaschen 3 sind durch Querstege 3a, 3b, unterteilt. Hinter diese Querstege greifen in zusammengesetztem Zustand die Rastnasen 2a der Rasten 2. Die Bauelemente sind so dimensioniert, daß auch zwei nebeneinander gesetzte Elemente mittels eines mittig auf diese gesetzten, beide Elementoberseiten teilweise übergreifenden dritten Elementes 11 (Fig. 5-8) miteinander verbunden werden können. Auf der Bauelementoberseite verlaufen in gleicher Erstrekkungsrichtung wie die Rasttaschen 3 nach außen abgewinkelte Kupplungsstege 4. Sie dienen der Halterung von Bahnstücken 5. die auf ihrer Unterseite entsprechend ausgebildete Winkelstücke 5a besitzen. Während der Durchbruch 1c zwischen den beiden Schenkeln 1a und 1b nur der Elastizität dieser Schenkel dient, hat der winklig hierzu verlaufende Durch bruch, der von den Schenkeln 1a und 1a' in Figur begrenzt wird, die Funktion eines Brückendurchganges bzw. Tunneldurchbruches. Setzt man nämlich zwei Bauelemente des dargestellten Typs übereinander, so werden die Kupplungsstege 4 und damit an diesen befestigte Bahnstücke von dem darauf gesetzten Trägerbauelement 1', wie Figur9 zeigt, derart überbrückt, daß die Bahn in ihrer vollen Breite das Element 1' durchsetzen kann. Die aus Elementen 1 zusammengesetzten Träger können als vertikale Stützen bzw. Pfeiler und als horizontale Träger verwendet werden.

Um senkrecht zueinander stehende Trägerkolonnen miteinander verbinden zu können, wurde aufbauend auf der erfindungsgemäßen Konstruktion ein zweites Bauelement entwickelt, das mit den Figuren 5-8 und 10 veranschaulicht ist.

Der grundsätzliche Aufbau dieser Bauelement-Variante 11 entspricht dem vorstehend erläuterten Bauelement 1. Von diesem unterscheidet sich das zweite Ausführungsbeispiel durch folgende Merkmale.

' 1. Rasttaschen 16 und 17 sind auf den seitlichen Elementflächen vorgesehen, also den Flächen, welche der Elementseite mit den Rasten 12 direkt benachbart sind. Diese Rasttaschen gestatten den Anbau von quer zu den Stützen verlaufenden Trägerkolonnen. Da die Rasttaschen auf allen vier Seiten und senkrecht zueinander angeordnet sind, ist ein Anbau in jeder Richtung möglich.

2. Auf der Bauelementoberseite sind längs aller vier Kanten Rasttaschen 13 und 15 vorgesehen, so daß auf dieses Bauelement nächstfolgende in vier verschiedenen Positionen aufsetzbar sind. Hierbei sind zwei gegenüberliegende Kanten derart ausgeschnitten, daß zwei senkrecht zueinander stehende Rasttaschen 15 entstehen, wie vor allem der Schnitt in Figur 7 deutlich macht.

3. Die Kupplungsstege 14 sind auf gegenüberliegenden Seitenflächen des Elementes angebracht, welche der Elementseite mit den Rasten 12 benachbart sind. Damit kann die aus flexiblem Material bestehende Bahn z.B. aus der Horizontalen in die Vertikale überführt werden. Die Folge dieser Anordnung ist, daß das Bauelement 11 nur hinsichtlich einer Symmetrieebene U-förmig ausgebildet ist, wie die Figuren 5 und 7 zeigen. Der Durchbruch 11c ist auch hier vorgesehen, um den Schenkeln 11 und 11b in Querrichtung die erforderlichen Federeigenschaften zu verleihen.

Die Durchbrüche 11d und e haben keine Funktion mit Ausnahme der Materialersparnis und einer gewissen optischen Wirkung.

4. Die Rasten 12 sind beidseitig mit nasenartigen Rastvorsprüngen 12a, 12b versehen. Die zusätzlichen inneren Vorsprünge 12b ermöglichen das Verriegeln nebeneinander-liegender Bauelemente mit einem zentral auf diese aufgesetzten gemeinsamen Bauelement 11.

Mit diesen beiden unterschiedlichen Bauelementtypen lassen sich praktisch alle Konstruktionsaufgaben lösen.

Das Konstruktionsprinzip für sich in einer Richtung erstreckende Träger ist mit Hilfe zweier übereinander-gesetzter Bauelemente 1 und 1' in Figur 9 veranschaulicht. Die versetzte Anordnung der Rasten 2 zu den Rasttaschen 3 bzw. den die Bahnstücke tragenden Schienen 4 führt zu gegeneinander um 90° versetzten Brückenanordnungen innerhalb eines Trägers.

Das Konstruktionsprinzip des einen vertikalen mit einem horizontalen Träger verbindenden Bauelementes 11 geht aus der Darstellung in Figur 10 deutlich hervor. Wie einleitend ausführlich erwähnt, kann das Bauelement 1' auf allen vier Seiten des Bauelementes 11 angebracht werden. Ferner ist es natürlich möglich, mittels weiterer eingefügter Bauelemente 11 die Erstreckungsrichtung der angebauten Träger umzulenken, so daß große Portale sowie unterschiedliche Winkelkonstruktionen aufgebaut werden können. Der Fantasie des Benutzers sind - abgesehen davon, daß er an ein orthogonales Grundsystem gebunden ist - nahezu keine Grenzen gesetzt.

Schließlich gestattet die in den Figuren 13 und 14 veranschaulichte Klammer 23 das Zusammenfügen von Bauelementen an denjenigen Seiten, die nur Rasttaschen aufweisen. Die im Prinzip U-förmige Klammer 23 ist so ausgebildet, daß ihre beiden Schenkel 23a und 23b in alle Rasttaschen der Bauelemente 1 bzw. 11 eingeführt werden können, wobei Paare seitlicher Rastvorsprünge 23c und 23d für eine Verriegelung sorgen, wenn die Klammer nach Zusammendrücken mit den Handhaben 23e elastisch federnd in ihre Ausgangslage zurückkehren. Die Explosionsdarstellung in Figur 13 zeigt das Einführen der Klammer 23, während mit der Darstellung in Figur 14 der Endzustand gezeigt ist.

Mittels einer solchen Klammer 23 können aber auch nebeneinandergelegte Grundplatten verbunden werden, wie Figur 11 zeigt. Diese Klammer 23 durchsetzt hierbei seitliche Rasttaschen 22 der Grundplatten, wie dies Figur 12 zeigt. Um die Klammer 23 in die strichpunktierte Position 23' bringen zu können, muß die Grundplatte in diesem Bereich eine genügend große Ausnehmung 24 besitzen.

Darüberhinaus ist es möglich, senkrecht zueinander gestellte Grundplatten 20 und 20" mit Hilfe einer solche Klammer 23 zu verbinden, welche hierbei einerseits bei einer Platte 20 seitlich offene Rasttaschen 22 und bei der anderen Grundplatte 20' nach oben und unten offene Rasttaschen 21 durchsetzt, wie dies anhand der Darstellungen gemäß Figur 15 und 16 deutlich gemacht ist. Damit besteht die Möglichkeit, bei Verwendung von Grundplatten mit quadratischer Grundfläche und mittels der Klammern einen geschlossenen Quader zu bilden.

In die Rasttaschen 21, welche die Grundplatte 20 senkrecht durchsetzen, können die Elemente 1 und 11 mit ihren Rasten 2 bzw. 12 eingesetzt werden. Selbstverständlich ist eine Verbindung der Bauelemente mittels der Klammer 23 nach der in den Figuren 13 und 14 veranschaulichten Weise gleichfalls möglich. Daneben besitzt die Grundplatte Kupplungsstege 25 zur Befestigung und Verbindung von nicht dargestellten Bahnstücken. Parallel zu diesen Kupplungsstegen 25 sind gleichfalls Rasttaschen 21' vorgesehen, so daß über die Kupplungsstege 25 und damit über an diesen befestigte Bahnstücke Bauelemente 1 bzw. 11 brückenartig gesetzt werden können.

Mit den Elementen 1 und 11 ist es gleichfalls möglich, die Grundplatten über größere Entfernungen miteinander zu verankern.

Um überhöhte Bahnkurven zu haltern, ist das im Schnitt winkelförmige Bauelement 31 gemäß Figur 17 entwickelt worden. Dieses ist dadurch gebildet, daß die vorgenannten Bauelemente 1 und 11 längs der Diagonalfläche aufgeschnitten sind. Die Rasten 32 mit ihren Rastvorsprüngen 32a sind bei diesem Bauelement gleichfalls auf der « Würfel »-Unterseite und die diesen entsprechenden Rasttaschen 33 auf der benachbarten « Würfel »-Seite vorgesehen. Die Ausnehmung 31c sorgt auch hier dafür, daß die derart gebildeten Schenkel 31a und 31b gegeneinander federnd ausgelenkt werden können. Auf der Diagonalfläche sind parallel zueinander verlaufende Kupplungsstege 34a bzw. 34b vorgesehen. Im Gegensatz zu den Ausführungsformen der Bauelemente 1 und 11 sind auf dieser Fläche sich senkrecht kreuzende Kupplungsstege 34a bzw. 34b vorgesehen, so daß die Bahnstücke von vier verschiedenen Seiten her aufgeschoben werden können.

Mit vorgenannten Bauelementen des erfindungsgemäßen Typs läßt sich in einfacher Weise kraftschlüssig jedes beliebige kubische Skelett aufbauen, so daß eine Bahnanlage für freilaufende, d.h. nicht schienengebundene Spielfahrzeuge gebildet werden kann, die gewünschtenfalls einen ganzen Raum ausfüllt. In unterschiedlichen Höhen können Grundplatten als Zwischenpodeste montiert werden, von welchen ausgehend weitere Bahnabschnitte angebaut werden oder an welchen Startvorrichtung der in dem deutschen Gebrauchsmuster 78 03 533 beschriebenen Art befestigt werden. Werden Startvorrichtungen dieser Art in regelmäßigen, dem Ablaufweg eines Spielzeuges entsprechenden Abständen montiert und mit aufgezogenen Fahrzeugen beladen, so kann der Eindruck erweckt werden, daß ein Fahrzeug eine theoretisch unbegrenzt lange Strecke durchfährt. Da nämlich die Startvorrichtung nach dem Gebrauchsmuster 78 03 533 so ausgebildet ist, daß ein ankommendes Fahrzeug das in der Startvorrichtung in Wartestellung befindliche auslöst, braucht nur ein einziges Fahrzeug manuell gestartet zu werden, um den Spielablauf auszulösen.

## Patentansprüche

1. Bahnanlage für an sich nicht schienengebundene Spielfahrzeuge, bestehend aus flexiblen, um ihre Längs- und Querachsen verformbaren miteinander verbindbaren Bahnstücken, sowie aus Grundplatten und Trägern, wobei die Bahnstücke an den Grundplatten bzw. den mit diesen zu verbindenden Trägern in unterschiedlichen Höhen befestigbar sind, dadurch gekennzeichnet, daß zum Bilden der Träger etwa würfelförmige, lösbar miteinander verbindbare Bauelemente (1, 11) vorgesehen sind, die auf einer Seite Rasten (2, 12) und auf einer oder mehreren der anderen Seiten den Rasten (2, 12) entsprechende Rasttaschen (3, 13, 15-17) besitzen, und daß an wenigstens einer Seite eine Kupplung (4, 14) zur Verbindung zweier Bahnstücke (5) miteinander und mit dem Bauelement (1, 11) vorgesehen ist.

2. Bahnanlage nach Anspruch 1, dadurch gekennzeichnet, daß das Trägerbauelement (1, 11) bezüglich einer Symmetrie-Ebene U-förmig ausgebildet ist, wobei die Rasten (2, 12) an den freien Enden der elastisch federnden Schenkel (1a, 1b ; 11a, 11b) vorgesehen sind.

3. Bahnanlage nach Anspruch 2, dadurch gekennzeichnet, daß das Trägerbauelement (1) auch bezüglich der zweiten, senkrecht zur ersten Symmetrie-Ebene, stehenden Symmetrie-Ebene U-förmig ausgebildet ist.

4. Bahnanlage nach Anspruch 1, 2 oder 3, dadurch gekennzeichnet, daß die Bahnkupplung aus parallel zueinander verlaufenden, seitlich abgewinkelten Stegen (4) besteht, auf welche Bahnstücke (5) aufschiebbar sind, die an ihrer Unterseite den Stegen entsprechende Winkelstücke (5a) besitzen.

5. Bahnanlage nach Anspruch 4, dadurch gekennzeichnet, daß die Bahnkupplungen (4) an der Seite des Trägerbauelementes (1) vorgesehen sind, welche der Seite mit den Rasten (2) gegenüberliegt.

6. Bahnanlage nach Anspruch 5, dadurch gekennzeichnet, daß die Bahnkupplungsstege (4) parallel zur Erstreckungsrichtung der Rasttaschen (3) verlaufen und letztere gegenüber den Rasten (2) am selben Element (1) um 90° versetzt sind.

7. Bahnanlage nach Anspruch 4, dadurch gekennzeichnet, daß die Bahnkupplungen (14) an den Bauelementenseiten vorgesehen sind, welche den die Rasten (12) aufweisenden Seiten unmittelbar benachbart sind.

8. Bahnanlage nach einem der Ansprüche 1-7, dadurch gekennzeichnet, daß auf wenigstens einer Seite des Trägerelementes (11) längs aller vier Kanten den Rasten (12) entsprechenden Rasttaschen (13, 15) vorgesehen sind.

9. Bahnanlage nach einem der Ansprüche 1-8, dadurch gekennzeichnet, daß an allen fünf Seiten des Trägerbauelementes (11 ) Rasttaschen (13, 15-17) vorgesehen sind.

10. Bahnanlage nach einem oder mehreren der Ansprüche 1-9, dadurch gekennzeichnet, daß die Rasten (2, 12) ein- oder beidseitig Rastvorsprünge (2a ; 12a, b) und die Rasttaschen (3, 13, 15-17) diesen entsprechende Querstege (3a,b ; 13a,b ; l5a,b ; 16a.b : 17a.b) aufweisen.

11. Bahnanlage nach einem oder mehreren der Ansprüche 1-10, gekennzeichnet durch eine in die ineinander übergehenden Rasttaschen (3 ; 13, 15-17) aneinandergesetzter Trägerbauelemente (1,11) einsetzbare Klammer (23), welche im wesentlichen U-förmig ausgebildet ist und deren federnde Schenkel (23a,b) an ihrer Außenkante die Querstege der Rasttaschen hintergreifende Rastvorsprünge (23c,d) aufweisen.

12. Bahnanlage nach Anspruch 11, dadurch gekennzeichnet, daß die freien Enden der Schenkel (23a,b) mit sich verjüngenden Handhabben (23e) zum Zusammendrücken der Klammer (23) ausgerüstet sind.

13. Bahnanlage nach einem oder mehreren der Ansprüche 1-12, dadurch gekennzeichnet, daß die Grundplatten (20) nach oben und unten sowie zur Seite offene Rasttaschen (21, 22) und Bahnkupplungen (25) aufweisen.

14. Bahnanlage nach einem oder mehreren der Ansprüche 1-13, dadurch gekennzeichnet, daß die Längen- und Breitenabmessungen der Grundplatten (20) ganze Vielfache der Schienenlänge sind.

15. Bahnanlage nach einem oder mehreren der Ansprüche 1. 2, 4, 7 und 10, gekennzeichnet durch ein Bauelement (31), das etwa die Form der Hälfte eines längs einer Diagonalfläche geschnittenen Würfels hat, an dessen benachbarten Würfelaußenseiten die Rasten (32) bzw. die Rasttaschen (33) und an dessen Würteldiagonalfläche vorzugsweise sich senkrecht kreuzende Kupplungsstege vorgesehen sind.

## Claims

1. Track system for toy vehicles which are not rail-bound in themselves, consisting of flexible pieces of track, which can be shaped about their longitudinal and transverse axes and which can be connected to one another, and of baseplates and bearers, the pieces of track being fastenable, at different heights, to the baseplates or to the bearers to be connected to these, characterised in that there are provided, to constitute the bearers, approximately cube-shaped construction elements (1, 11) which can be connected releasably to one another and which possess, on one side, catches (2, 12) and, on one or more of the other sides, catch recesses (3 ; 13, 15-17) corresponding to the catches (2, 12), and in that a coupling (4, 14) for connecting two pieces of track (5) to one another and to the construction element (1, 11) is provided on at least one side.

2. Track system according to Claim 1, characterised in that the bearer construction element (1, 11) is made U-shaped in respect of one plane of symmetry, the catches (2, 12) being provided at the free ends of the elastically resilient legs (1a. 1b; 11a, 11b).

3. Track system according to Claim 2, characterised in that the bearer construction element (1) is made U-shaped also in respect of the second plane of symmetry, perpendicular to the first plane of symmetry.

4. Track system according to Claim 1, 2 or 3, characterised in that the track coupling consists of laterally angled webs (4) which run parallel to one another and onto which can be pushed pieces of track (5) which possess on their underside angle pieces (5a) corresponding to the webs.

5. Track system according to Claim 4, characterised in that the track couplings (4) are provided on that side of the bearer construction element (1) which lies opposite the side with the catches (2).

6. Track system according to Claim 5, characterised in that the track coupling webs (4) run parallel to the direction of extension of the catch recesses (3), and the latter are offset 90° relative to the catches (2) on the same element (1 ).

7. Track system according to Claim 4, characterised in that the track couplings (14) are provided on those sides of the construction element which are immediately adjacent to the sides having the catches (12).

8. Track system according to one of Claims 1 to 7, characterised in. that catch recesses (13, 15) correspondintg to the catches (12) are provided on at least one side of the bearer element (11), along all four edges.

9. Track system according to one of Claims 1 to 8, characterised in that catch recesses (13, 15-17) are provided on all five sides of the bearer construction element (11).

10. Track system according to one or more of Claims 1 to 9, characterised in that the catches (2, 12) have catch projections (2a ; 12a, b) on one side or both sides, and the catch recesses (3, 13, 15-17) have cross-webs (3a, b ; 13a, b ; 15a, b ; 16a, b ; 17a, b) corresponding to said catch projections.

11. Track system according to one or more of Claims 1 to 10, characterised by a clamp (23) which can be inserted into the merging catch recesses (3 ; 13, 15-17) of bearer construction elements (1, 11) placed against one another, and which is made essentially U-shaped and the resilient legs (23a, b) of which have, at their outer edge, catch projections (23c, d) gripping behind the catch webs of the catch recesses.

12. Track system according to Claim 11, characterised in that the free ends of the legs (23a, b) are equipped with tapering handles (23e) for compressing the clamp (23).

13. Track system according to one or more of Claims 1 to 12, characterised in that the baseplates (20) have catch recesses (21, 22) and track couplings (25) which are open at the top and bottom and to the side.

14. Track system according to one or more of Claims 1 to 13, characterised in that the length and width dimensions of the baseplates (20) are whole multiples of the rail length.

15. Track system according to one or more of Claims 1, 2, 4, 7 and 10, characterised by a construction element (31) having approximately the form of half a cube which is cut along a diagonal face and on adjacent cube outer sides of which are provided the catches (32) and the catch recesses (33) respectively and on the cube diagonal face of which are provided coupling webs which preferably intersect one another at right angles.

## Revendications

1. Installation de voie de parcours pour des véhicules-jouets circulant sans être liés à des rails, composée de tronçons de voie flexibles, modifiables autour de leurs axes longitudinaux et transversaux, assemblés entre eux, ainsi que de plaques de base et de supports, les tronçons de voie pouvant être fixés à des hauteurs différentes sur les plaques de base, ainsi que sur les supports liés à celles-ci, installation caractérisée en ce que, pour la formation des supports, sont prévus des éléments de construction (1, 11) pouvant être reliés entre eux, qui présentent, sur un côté, des appendices d'engagement à cran (2, 12), et sur un ou plusieurs des autres côtés, des logements d'engagement (3, 13, 15 à 17) correspondant aux appendices, et, sur au moins un côté, est prévu un accouplement (4,14) pour relier deux tronçons de voie (5) entre eux et avec l'élément de construction (1, 11).

2. Installation de voie suivant la revendication 1, caractérisée en ce que l'élément de construction de support (1, 11) est constitué en forme de U symétrique par rapport à un plan de symétrie, et les appendices d'engagement (2, 12) sont prévus sur les extrémités libres des branches (ia, 1b, 11 a, 11b) à élasticité de ressort.

3. Installation de voie suivant la revendication 2, caractérisée en ce que l'élément de construction de support (1) est constitué en forme de U, également symétrique par rapport à un second plan de symétrie perpendiculaire au premier.

4. Installation de voie suivant l'une quelconque des revendications 1 à 3, caractérisée en ce que l'accouplement pour tronçons de voie, consiste en barrettes (4) parallèles entre elles, coudées latéralement sur lesquelles peuvent être glissés des tronçons de voie (5) qui sont pourvus, sur leurs faces inférieures, d'éléments de cornière correspondant aux barrettes.

5. Installation de voie suivant la revendication 4, caractérisée en ce que les accouplements pour tronçons de voie (4) sont prévus sur le côté de l'élément de construction de support (1) qui est opposé au côté pourvu d'appendices d'engagement à cran (2).

6. Installation de voie suivant la revendication 5, caractérisée en ce que les barrettes d'accouplement de tronçons de voie (4) s'étendent parallèlement à la direction d'extension des logements d'engagement à cran (3), et ces derniers sont décalés de 90 degrés par rapport aux appendices d'engagement (2) de ce même élément (1).

7. Installation de voie suivant la revendication 4, caractérisée en ce que les accouplements pour tronçons de voie (14) sont prévus sur les côtés de l'élément de construction qui sont directement voisins des côtés qui sont pourvus des appendices d'engagement (12).

8. Installation de voie suivant l'une quelconque des revendications 1 à 7, caractérisée en ce que, sur au moins l'un des côtés de l'élément de construction de support (1), sont prévus, le long des quatre bords, des logements d'engagement (13, 15) correspondant aux appendices (12).

9. Installation de voie suivant l'une quelconque des revendications 1 à 8, caractérisée en ce que des logements d'engagement (13, 15 à 17) sont prévus sur les cinq faces de l'élément de construction de support (11).

10. Installation de voie suivant l'une quelconque des revendications 1 à 9, caractérisée en ce que les appendices d'engagement (2, 12) sont pourvus de saillies (1a, 12a, 12b), sur un ou deux côtés, et les logements de réception (3, 13, 15 à 17) sont pourvus de barrettes transversales (3a, b, 13a, b, 16a, b) correspondant à ces saillies.

11. Installation de voie suivant l'une quelconque des revendications 1 à 10, caractérisée par une agrafe (23) destinée à être insérée dans les logements d'engagement alignés entre eux (3, 13, 15 à 17) d'éléments de construction de support (1, 11) accouplés entre eux, agrafe essentiellement en forme de U, et dont les branches (23a et b) à élasticité de ressort sont pourvues, sur leurs bords extérieurs, de bossages de crantage (23c, d) destinés à s'engager derrière les barrettes des logements d'engagement.

12. Installation de voie suivant la revendication 11, caractérisée en ce que les extrémités libres des branches (23a, b) de l'agrafe sont pourvues de portions de manœuvre amincies. (23e) facilitant la pression de rapprochement élastique des branches de l'agrafe (23).

13. Installation de voie suivant l'une quelconque des revendications 1 à 12, caractérisée en ce que les plaques de base (20) sont pourvues de logements d'engagement à cran (21, 22) ouverts vers le haut, le bas et les côtés, et d'accouplements (25) pour des tronçons de voie.

14. Installation de voie suivant l'une quelconque des revendications 1 à 13, caractérisée en ce que les dimensions des plaques de base (20), en longueur et en largeur, sont des multiples entiers des tronçons de voie.

15. Installation de voie suivant l'une quelconque des revendications 1, 2, 4, 7 et 10, caractérisée par un élément de construction (31) ayant la forme de la moitié d'un dé, coupé le long d'une surface diagonale, sur les côtés extérieurs voisins duquel sont prévus les appendices de crantage (32) ainsi que les logements d'engagement (33), et sur la surface diagonale duquel sont prévues des barrettes d'accouplement, notamment se croisant à angle droit.
